# EUROPÄISCHE PATENTSCHRIFT

(11) **EP 2 072 000 B1**
(45) Veröffentlichungstag und Bekanntmachung des Hinweises auf die Patenterteilung: **04.01.2012**
(21) Anmeldenummer: 08170121.1
(22) Anmeldetag: 27.11.2008
(51) Int. Cl.: A47L 15/24

(54) **Geschirrspülmaschine in Form eines Programmautomaten und Verfahren zu deren Betrieb**
Dishwasher in the form of a programming machines and method for operating it
Lave-vaisselle en forme d'automate de programmation et son procédé de fonctionnement

(30) Priorität: 21.12.2007 DE 102007062953
(43) Veröffentlichungstag der Anmeldung: 24.06.2009
(73) Patentinhaber: Premark FEG L.L.C., Wilmington, Delaware 19801 (US)
(72) Erfinder: Berner, Dietrich, 73550 Waldstetten (DE); Disch, Harald, 79215 Elzach (DE); Heidt, Markus, 77694 Kehl (DE)
(74) Vertreter: Meissner, Bolte & Partner

(56) Entgegenhaltungen:
- EP-A- 0 838 190
- WO-A-95/14424
- DE-A1-102005 030 720
- US-A- 4 689 089
- US-A- 4 805 649

## Beschreibung

Die Erfindung betrifft ein Verfahren zum Betrieb einer Geschirrspülmaschine in Form eines Programmautomaten, insbesondere einer gewerblichen Geschirrspülmaschine, gemäß dem Oberbegriff von Anspruch 1.

Ferner betrifft die Erfindung eine Geschirrspülmaschine in Form eines Programmautomaten, insbesondere eine gewerbliche Geschirrspülmaschine, gemäß einem weiteren unabhängigen Patentanspruch.

Die Druckschrift US 4,689,089 A betrifft eine Transportspülmaschine, bei welcher das zu reinigende Spülgut mit Hilfe eines Transportbandes durch die einzelnen hintereinander geschalteten Behandlungszonen transportiert wird.

Geschirrspülmaschinen (dish washers) werden häufig auch als "Utensilienspülmaschinen" bezeichnet, da sie nicht nur zum Reinigen von Geschirr und Besteck, sondern beispielsweise auch zum Reinigen von Töpfen, Pfannen, Tabletts und ähnlichen Gegenständen verwendet werden können und auch verwendet werden. Geschirrspülmaschinen oder Utensilienspülmaschinen gemäß der Erfindung sind Programmautomaten (box-type warewashers). Hierbei können es Korbdurchschubmaschinen (hood-type warewashers) oder Frontlader (front loader warewashers) sein, insbesonder Untertischmaschinen (under counter machines).

Aus der EP 0 808 894 B1 ist ein Verfahren zum Reinigen von Spülgut bekannt, welches die Schritte Vorreinigen durch Besprühen des Spülgutes mit einer Vorreinigerlösung, Hauptreinigen und Nachspülen enthält. Der Vorreinigerlösung werden wenigstens eine Alkalikomponente und wenigstens ein Komplexbildner zudosiert. Das Dokument besagt nicht, ob das Verfahren einen Programmautomaten (box-type warewasher) oder eine Transportgeschirr-spülmaschine (conveyor warewasher) betrifft.

Gewerbliche Geschirrspülmaschinen oder Utensilienspülmaschinen (commercial warewashers) arbeiten normalerweise in zwei Hauptprozessschritten, nämlich zuerst Waschen mit Waschflüssigkeit und dann Klarspülen mit erwärmtem Frischwasser, welchem Klarspüler (rinse aid) zudosiert wird. Die Waschflüssigkeit enthält Wasser und zudosierten Reiniger (detergent).

Um diese zwei Prozessschritte durchführen zu können, ist eine gewerbliche Geschirrspülmaschine normalerweise mit zwei voneinander unabhängigen Flüssigkeitssystemen ausgestattet, die vollständig voneinander getrennt sind. Eines dieser beiden Flüssigkeitssysteme ist ein Waschflüssigkeitskreislauf, der für die Waschung des Spülgutes (washware) zuständig ist und mit vorbenutzter Flüssigkeit aus einem Waschtank durchgeführt wird. Das andere Flüssigkeitssystem ist ein Klarspülflüssigkeitssystem, welches einen Wassererwärmer (Boiler) zur Erwärmung von Frischwasser aufweist.

Die Hauptaufgabe der Klarspülung mit Klarspülflüssigkeit ist es, die auf dem Spülgut (washware) befindliche Lauge zu entfernen. Zusätzlich dient die bei der Klarspülung in den Waschtank abfließende Klarspülflüssigkeit zur Regeneration der Waschflüssigkeit im Waschtank.

Bevor neues Frischwasser für die Klarspülung zugeführt wird, wird die gleiche Menge an Waschflüssigkeit aus dem Waschtank in das bauseitige Abwassernetz abgepumpt.

Eine besondere Art von gewerblichen Geschirrspülmaschinen in Form von Programmautomaten sind Haubenmaschinen (hood-type dishwashers). Ihre Behandlungskammer zum Reinigen von Spülgut ist von einer Haube umgeben. Die Haube kann zum Beladen der Behandlungskammer nach oben abgehoben und dann zur Behandlung des Spülgutes wieder abgesenkt werden. Haubenmaschinen sind fast ausnahmslos mit einem Zulauftisch und einem Auslauftisch versehen. Der Zulauftisch ist in vielen Fällen als Vorreinigungsstation ausgebildet zur Vorreinigung des Spülgutes durch Abspülen und/oder durch manuelles Entfernen von Verschmutzungen von dem Spülgut, bevor das Spülgut in einem Spülgutkorb in die Haubenmaschine eingeschoben wird. Das Vorreinigen durch Vorspülen erfolgt normalerweise manuell. Das Vorspülen bei der Vorreinigung wird in der Regel mit bauseitigem, kaltem oder vorgewärmten Frischwasser durchgeführt. In einigen Fällen wird zur Vorspülung noch eine zusätzliche Reinigungschemie benutzt. Der Auslauftisch dient zur Trocknung und zur Entladung der Spülgutkörbe.

Im Rahmen der Erfindung durchgeführte Untersuchungen ergaben, dass zur Spülgutvorreinigung je nach Spülgutart und dessen Verschmutzungsgrad ca. 2 Liter bis 3 Liter Frischwasser verwendet werden.

Durch die Erfindung soll die Aufgabe gelöst werden, eine Möglichkeit zu schaffen, durch welche der Wirkungsgrad der Geschirrspülmaschine verbessert werden kann.

Diese Aufgabe wird gemäß der Erfindung durch die Merkmale von Anspruch 1 gelöst.

Demgemäß betrifft die Erfindung ein Verfahren zum Betrieb einer Geschirrspülmaschine in Form eines Programmautomaten, insbesondere einer gewerblichen Geschirrspülmaschine, welche eine Behandlungskammer und eine Vorreinigungsstation aufweist, wobei in der Behandlungskammer durch Waschdüsen versprühte Waschflüssigkeit und durch Klarspüldüsen versprühte Klarspülflüssigkeit in einen Waschtank fließen, aus welchem die Waschflüssigkeit mittels einer Waschpumpe zu den Waschdüsen rezirkulierbar ist, und wobei eine Vorreinigungsstation vorgesehen ist, welche außerhalb der Behandlungskammer angeordnet und zum Vorreinigen von Spülgut mittels Vorreinigungsflüssigkeit ausgebildet ist, bevor das Spülgut in die Geschirrspülmaschine gegeben und in der Behandlungskammer gereinigt wird, dadurch gekennzeichnet, dass Abwasser aus dem Waschtank mittels mindestens einer Pumpe der Vorreinigungsstation zugeführt und dort als Vorreinigungsflüssigkeit verwendet wird.

Durch die Erfindung wird das Abwasser des Waschtankes der Geschirrspülmaschine zur automatischen oder vorzugsweise zur manuellen Vorreinigung oder Vorab-räumung von Spülgut verwendet, bevor das Spülgut in die Behandlungskammer der Geschirrspülmaschine eingegeben wird. Dadurch können pro Reinigungszyklus von Spülgut beispielsweise die genannten 2 Liter bis 3 Liter Frischwasser gespart werden. In vielen Fällen, wo beim Stand der Technik vorgewärmtes Frischwasser und/oder eine zusätzliche Reinigungschemie verwendet wird, können die Kosten für diese zusätzlichen Betriebmittel gemäß der Erfindung ebenfalls gespart werden.

Ferner kann durch die Erfindung die Effizienz der Vorreinigung durch die Verwendung der warmen Waschflüssigkeit als Vorreinigungsflüssigkeit signifikant verbessert werden. Die Waschflüssigkeit ist eine Waschlauge, welche eine Temperatur von beispielsweise zwischen 50° C und 70° C und einen ph-Wert von größer 9 oder meistens größer 10 hat. Dadurch verbleibt nach der Vorreinigung weniger Schmutz an dem Spülgut und es wird entsprechend weniger Schmutz in die Behandlungskammer der Geschirrpülmaschine verschleppt.

Die Vorreinigungsflüssigkeit wird in der Vorreinigungsstation, vorzugsweise durch Sprühdüsen, auf das Spülgut gespritzt, beispielsweise mittels eines manuell geführten Sprühkopfes.

Weitere Merkmale des erfindungsgemäßen Verfahrens sind in den Unteransprüchen enthalten.

Gemäß einer besonderen Ausführungsform ist vorgesehen, dass bauseitiges Frischwasser automatisch der Vorreinigungsstation als Vorreinigungsflüssigkeit zugeführt wird, falls die verfügbare Menge an Waschtankabwasser nicht zur Vorreinigung ausreicht.

Gemäß einer weiteren bevorzugten Ausführungsform der Erfindung ist vorgesehen, dass das Waschtankabwasser zuerst aus dem Waschtank in einen Vorratsbehälter geleitet wird, bevor es dann aus diesem Vorratsbehälter mittels einer Pumpe der Vorreinigungsstation zugeführt wird.

Gemäß einer anderen, alternativen Ausführungsform der Erfindung ist vorgesehen, dass das Waschtankabwasser direkt aus dem Waschtank mittels einer Pumpe zu der Vorreinigungsstation gefördert wird.

Gemäß einer weiteren bevorzugten Ausführungsform der Erfindung ist vorgesehen, dass das Waschtankabwasser gefiltert wird, bevor es in der Vorreinigungsstation wieder verwendet wird.

Ferner betrifft die Erfindung eine Geschirrspülmaschine in Form eines Programmautomaten, insbesondere gewerbliche Geschirrspülmaschine, enthaltend eine Behandlungskammer, die Waschdüsen und Klarspüldüsen enthält; einen Waschtank, in welchen durch die Waschdüsen versprühte Waschflüssigkeit und durch die Klarspüldüsen versprühte Klarspülflüssigkeit fließen und aus welchem Waschflüssigkeit mittels einer Waschpumpe zu den Waschdüsen zurückrezirkulierbar ist; wobei ferner eine Vorreinigungsstation vorgesehen ist, welche außerhalb der Behandlungskammer angeordnet und ausgebildet ist zum Vorreinigen von Spülgut mittels Vorreinigungsflüssigkeit bevor das Spülgut in die Geschirrspülmaschine gegeben und in der Behandlungskammer gereinigt wird, dadurch gekennzeichnet, dass ein Abwassertransfersystem von dem Waschtank zu der Vorreinigungsstation vorgesehen ist zur automatischen Entnahme von Waschtankabwasser aus dem Waschtank und zur Zufuhr des entnommenen Waschtankabwassers als Vorreinigungsflüssigkeit zu der Vorreinigungsstation, wobei das Abwassertransfersystem eine Transferpumpe aufweist.

Die Erfindung wird im Folgenden mit Bezug auf die beiliegenden Zeichnungen anhand von bevorzugten Ausführungsformen als Beispiele beschrieben. In den Zeichnungen zeigen
- Fig. 1: schematisch eine gewerbliche Geschirrspülmaschine in Form eines Programmautomaten gemäß der Erfindung, und
- Fig. 2: schematisch eine weitere Ausführungsform einer gewerblichen Geschirrspülmaschine in Form eines Programmautomaten gemäß der Erfindung.

Die in den Fig. 1 und 2 dargestellten Geschirrspülmaschinen 100 und 200 nach der Erfindung sind gewerbliche Geschirrspülmaschinen (dishwashers), welche auch als Utensilienspülmaschinen (warewashers) bezeichenbar sind und als Programmautomaten ausgebildet sind. Sie enthalten eine Programmsteuereinrichtung 2 zur Steuerung von mindestens einem Reinigungsprogramm und eine durch eine Tür (nicht gezeigt) oder eine Haube (nicht gezeigt) verschließbare Behandlungskammer 4 zur Aufnahme von zu reinigendem Spülgut (nicht gezeigt), wie beispielsweise Geschirr, Besteck, Töpfe, Pfannen und Tabletts.

Unter der Behandlungskammer 4 befindet sich ein Waschtank 8 zur Aufnahme von versprühter Flüssigkeit aus der Behandlungskammer 4. Eine Waschpumpe 10 ist zum Fördern von Waschflüssigkeit aus dem Waschtank 8 durch ein Waschflüssigkeitsleitungssystem 12 zu Waschdüsen 14 und 16 vorgesehen. Die Waschdüsen 14 und 16 sind in der Behandlungskammer 4 auf den Bereich des zu reinigenden Spülgutes gerichtet, um Waschflüssigkeit auf das zu reinigende Spülgut zu versprühen. Die versprühte Waschflüssigkeit strömt durch Schwerkraft in den Waschtank 8 zurück. Dadurch bilden der Waschtank 8, die Waschpumpe 10, das Waschflüssigkeitsleitungssystem 12, die Waschdüsen 14 und 16 zusammen mit der Behandlungskammer 4 einen Waschflüssigkeitskreislauf.

Ein Klarspülsystem 18 enthält eine Klarspülpumpe 20 zum Fördern von Klarspülflüssigkeit durch ein Klarspülleitungssystem 22 zu Klarspüldüsen 24 und 26, welche in der Behandlungskammer 4 auf den Bereich des zu reinigenden Spülgutes gerichtet sind. Die von den Klarspüldüsen 24 und 26 versprühte Klarspülflüssigkeit strömt durch Schwerkraft von der Behandlungskammer 4 in den Waschtank 8. Das Klarspülleitungssystem 22 verbindet die Druckseite der Klarspülpumpe 20 mit den Klarspüldüsen 24 und 26.

Die Waschdüsen 14 und 16 und die Klarspüldüsen 24 und 26 können oberhalb und/oder unterhalb und gewünschtenfalls auch seitlich von dem Spülgutbereich angeordnet und jeweils gegen den Spülgutbereich gerichtet sein, in welchem in der Behandlungskammer 4 das Spülgut positioniert werden kann, um gereinigt zu werden.

Vorzugsweise ist eine Vielzahl von Waschdüsen 14 an mindestens einem oberen Wascharm 15, eine Vielzahl von Waschdüsen 16 an mindestens einem unteren Wascharm 17, eine Vielzahl von Klarspüldüsen 24 an mindestens einem oberen Klarspülarm 25 und eine Vielzahl von Klarspüldüsen 26 an mindestens einem unteren Klarspülarm 27 vorgesehen.

Bevor Klarspülflüssigkeit versprüht wird, wird jeweils eine der zu versprühenden Menge an Klarspülflüssigkeit entsprechende Menge an Waschflüssigkeit aus dem Waschtank 8 mittels einer Ablaufpumpe 30 abgepumpt, deren Saugseite an einen Sumpf 32 des Waschtankes 8 angeschlossen ist.

Wenn vor einem ersten Start der Geschirrspülmaschine der Waschtank 8 leer ist, muss er zuerst über eine Frischwasserleitung (nicht gezeigt) oder mittels des Klarspülsystems 18, welche die Klarspülpumpe 20 enthält, mit Frischwasser gefüllt werden.

Die Klarspülflüssigkeit kann Frischwasser oder mit Klarspüler (rinse aid) vermischtes Frischwasser sein.

Die Waschflüssigkeit enthält Reiniger (detergent), welcher der im Waschtank 8 enthaltenen Flüssigkeit von einer Reinigerzudosiervorrichtung (nicht gezeigt) zudosiert wird.

Die Geschirrspülmaschinen 100 und 200 der Fig. 1 und 2 sind jeweils mit einem Frischwasseranschluss 36 versehen, welcher an ein Frischwasserversorgungsnetz anschließbar ist. Der Frischwasseranschluss 36 ist über ein von der Steuereinrichtung 2 steuerbares Frischwasserzufuhrventil 38 und über einen Rücksaugverhinderer 40 (air gap) und, vorzugsweise, über einen Wassererwärmer 42 mit der Saugseite der Klarspülpumpe 20 verbindbar. Dem Frischwasser kann Klarspüler (rinse aid) beispielsweise im Wassererwärmer 42 zudosiert werden.

Der Wassererwärmer 42 ist mit mindestens einem Niveausensor 44 versehen zur Regelung des Flüssigkeitsniveaus im Wassererwärmer 42 durch entsprechendes Öffnen und Schließen des Frischwasserventils 38 mittels der Steuereinrichtung 2.

Die Geschirrspülmaschinen 100 und 200 der Fig. 1 und 2 sind mit einer Vorreinigungsstation 48 versehen, welche außerhalb der Behandlungskammer 4 angeordnet ist und zum Vorreinigen des Spülgutes mittels Vorreinigungsflüssigkeit ausgebildet ist, bevor das Spülgut in die Behandlungskammer 4 gegeben wird, um darin gereinigt zu werden. Das Spülgut kann in der Vorreinigungsstation manuell von Verschmutzungen gereinigt und mit Vorreinigungsflüssigkeit 50 abgespült werden. Hierfür enthält die Vorreinigungsstation 48 einen Schmutzwassertank 56, einen entweder mechanisch positionierten oder vorzugsweise manuell haltbaren Sprühkopf 52 mit mindestens einer oder vorzugsweise einer Vielzahl von Sprühdüsen 54 zum Sprühen der Vorreinigungsflüssigkeit 50 auf das zu reinigende Spülgut. Der Sprühkopf 52 befindet sich über einem Schmutzwassertank 56, welcher die versprühte Vorreinigungsflüssigkeit 50 und von dem Spülgut entfernte Verunreinigungen aufnimmt. Der Schmutzwassertank 56 ist mit einem Schmutzwasserablauf 58 zum Ablassen von Schmutzwasser 60 aus dem Schmutzwassertank 56 versehen. Der Schmutzwassertank 56 kann mit einem Sieb 61 versehen sein zum Auffangen von Schmutzpartikeln. Der Schmutzwasserablauf 58 kann auch mit einem Sieb versehen werden.

Gemäß der Erfindung ist ein Abwassertransfersystem von dem Waschtank 8 zu dem Sprühkopf 52 der Vorreinigungsstation 48 vorgesehen zur automatischen Entnahme von Waschtankabwasser aus dem Waschtank 8 und zur Zufuhr des entnommenen Waschtankabwassers als Vorreinigungsflüssigkeit 50 zu der Vorreinigungsstation 48. Die Fig. 1 und 2 zeigen zwei bevorzugte Ausführungsformen von Abwassertransfersystemen gemäß der Erfindung, ohne dass die Erfindung darauf beschränkt ist.

Die Geschirrspülmaschine 100 von Fig. 1 ist mit einem Abwassertransfersystem 102 versehen, welches eine Transferleitung 62 aufweist, welche den Waschtank 8 von einer unterhalb eines Waschtank-Niveausensors 64 gelegenen Stelle, vorzugsweise von dem Sumpf 32, mit dem Sprühkopf 52 verbindet und eine Transferpumpe 66 enthält zur Förderung von Vorreinigungsflüssigkeit aus dem Waschtank zu dem Sprühkopf 52. Die Transferleitung 62 hat einen die Druckseite 68 der Transferpumpe 66 mit dem Sprühkopf 52 verbindenden Transferleitungsabschnitt 70, dessen stromabwärtiges Ende über ein Ventil V1 mit dem Sprühkopf 52 strömungsmäßig verbindbar oder tennbar ist. Das Ventil V1 kann sich am Ende des Transferleitungsabschnittes 70 oder stromaufwärts davon oder vorzugsweise am Sprühkopf 52 befinden.

Die Saugseite 72 der Transferpumpe 66 ist über einen Transferleitungsabschnitt 74 und ein darin angeordnetes weiteres Ventil V2 mit dem Waschtank 8, vorzugsweise mit dessen Sumpf 32, verbindbar. Das weitere Ventil V2 unterteilt den Transferleitungsabschnitt 74 in einen Leitungsteil 76 und einen Leitungsteil 78. Eine Frischwasserzufuhrleitung 80 ist über ein Frischwasserzufuhrventil V3 mit der Saugseite 72 der Transferpumpe 66 verbindbar. Die Frischwasserzufuhrleitung 80 ist über einen zweiten Rücksaugverhinderer 81 und ein zweites Frischwasserventil 82 einer Frischwasserzweigleitung 83 mit dem Frischwasseranschluss 36 verbindbar.

Dadurch ist bei der Geschirrspülmaschine 100 von Fig. 1 der Waschtank 8 mittels des Abwassertransfersystems 102 mit dem Sprühkopf 52 der Vorreinigungsstation 48 direkt verbindbar, ohne Zwischenspeicherung der aus dem Waschtank 8 als Vorreinigungsflüssigkeit entnommenen Waschflüssigkeit.

Bei der in Fig. 1 dargestellten Ausführungsform der Erfindung wird beim Betätigen des Ventils V1 durch eine Bedienperson ein Teil des im Waschtank 8 zyklisch anfallenden Abwassers (Waschwassers) als Vorreinigungsflüssigkeit mittels der Transferpumpe 66 dem Waschtank 8 entnommen und dem Sprühkopf 52 zugeführt. Dabei darf dem Waschtank 8 nicht die gesamte Waschflüssigkeit entnommen werden, da mindestens ein Teil davon für den nächsten Waschvorgang benötigt wird. Die im Waschtank 8 verbleibende Mindestmenge an Waschflüssigkeit wird beispielsweise von dem Waschtank-Niveausensor 64 überwacht, welcher ein Signal erzeugt, wenn das Flüssigkeitsniveau im Waschtank 8 bis auf das Niveau des Niveausensors 8 abgefallen ist oder darunter abfällt. Die restliche Flüssigkeitsmenge im Waschtank 8 kann jedoch, wie beim Stand der Technik, über die Ablaufpumpe 30 abgepumpt werden.

Bei der manuellen Betätigung des Ventils V1 (oder gemäß einer anderen, nicht gezeigten Ausführungsform bei einer automatischen Betätigung des Ventils V1) wird die Transferpumpe 66 eingeschaltet und das Ventil V2 geöffnet und Waschflüssigkeit als Vorreinigungsflüssigkeit aus dem Waschtank 8 zu dem Sprühkopf 52 gefördert.

Wenn bei der Vorreinigung in der Vorreinigungsstation 48 mehr als die durch den Waschtanksensor 64 definierte maximal zulässige Menge an Waschflüssigkeit als Vorreinigungsflüssigkeit benötigt wird, dann wird von der Steuereinrichtung 2 in Abhängigkeit von dem Signal des Waschtank-Niveausensors 64 automatisch das Ventil V2 im Transferleitungsabschnitt 74 auf der Saugseite der Transferpumpe 66 geschlossen und danach, oder frühestens gleichzeitig, das Ventil V3 der Frischwasserzufuhrleitung 80 geöffnet, wobei frühestens gleichzeitig auch das Frischwasserventil 82 der Frischwasserzweigleitung 83 geöffnet wird. Dadurch versorgt dann das Ventil V3 über die Transferpumpe 66 die Vorreinigungsstation 48, insbesondere den Sprühkopf 52, mit Frischwasser aus der Frischwasserzuleitung 80. Das Frischwasserventil 82 und das Ventil V3 können wieder geschlossen und danach oder frühestens gleichzeitig kann das Ventil V2 wieder geöffnet werden, wenn das Flüssigkeitsniveau im Waschtank 8 wieder bis über den Waschtank-Niveausensor 64 angestiegen ist.

Das Abwassertransfersystem 102 von Fig. 1 kann einen Filter 79 zur Filterung des als Vorreinigungsflüssigkeit verwendeten Waschwassers enthalten.

Bei der in Fig. 2 dargestellten Ausführungsform der Erfindung ist ein Abwassertransfersystem 202 vorgesehen, welches wiederum die Transferpumpe 66, den Transferleitungsabschnitt 70 und das Ventil V1 enthält, welches in dem Transferleitungsabschnitt 70 oder an dessen Ende oder vorzugsweise am Sprühkopf 52 angeordnet ist und manuell bedienbar ist, um die Druckseite 68 der Transferpumpe 66 mit dem Sprühkopf 52 strömungsmäßig zu verbinden. Die Saugseite 72 der Transferpumpe 66 ist jedoch nicht direkt mit dem Waschtank 8 verbindbar, sondern mit einem Vorratsbehälter 212, vorzugsweise mit dem unteren Ende des Vorratsbehälters 212. Die Ablaufpumpe 30, welche mit ihrer Saugseite an den Sumpf 32 des Waschtanks 8 angeschlossen ist, ist mit ihrer Druckseite nicht an ein Hausabwassersystem angeschlossen, sondern über eine Verbindungsleitung 214, vorzugsweise über ein herausnehmbares Sieb 216, mit dem Vorratsbehälter 212 strömungsmäßig verbunden, für den Transfer von Waschflüssigkeit aus dem Waschtank 8 in den Vorratsbehälter 212 in der vorher mit Bezug auf Fig. 1 beschriebenen Weise in Abhängigkeit von dem Flüssigkeitsniveau im Waschtank 8, welches von dem Waschtank-Niveausensor 64 überwacht wird.

An das untere Ende des Vorratsbehälters 212 ist eine zweite Ablaufpumpe 220 angeschlossen zum Entleeren des Vorratsbehälters 212 in ein Hausabwassersystem, Insbesondere in die Kanalisation.

Bei der Ausführungsform von Fig. 2 ist die Frischwasserzufuhrleitung 80, welche mit Bezug auf Fig. 1 beschrieben wurde, über ihr Frischwasserzufuhrventil V3 strömungsmäßig mit dem Vorratsbehälter 212 verbunden. Das Frischwasserzufuhrventil V3 wird von der Steuereinrichtung 2 angesteuert in Abhängigkeit davon, ob das Flüssigkeitsniveau im Vorratsbehälter 212 bis auf das Niveau eines Vorratsbehälter-Niveausensors 222 oder darunter abgesunken ist oder höher ist.

Der Vorratsbehälter 212 kann mit einem Sicherheitsüberlauf 224 versehen sein.

Bei der in Fig. 2 dargestellten Ausführungsform der Erfindung wird das gesamte Abwasser des Waschtankes 8 mittels der Ablaufpumpe 30 dem Waschtank 8 entnommen und in den Vorratsbehälter 212 gepumpt. Das Abwasser wird durch den vorzugsweise herausnehmbaren Filter 216 (strainer) gefiltert, bevor es in den Vorratsbehälter 212 fließt. Aus dem Vorratsbehälter 212 wird bei der manuellen Betätigung des Ventils V1 (oder gemäß einer anderen, nicht gezeigten Ausführungsform bei einer automatischen Betätigung des Ventils V1) die Transferpumpe 66 eingeschaltet und das gespeicherte Abwasser als Vorreinigungsflüssigkeit aus dem Vorratsbehälter 212 zu dem Sprühkopf 52 gefördert. Der Vorratsbehälter 212 ist mit dem Vorratsbehälter-Niveausensor 222 versehen, welcher bewirkt, dass das Frischwasserzufuhrventil V3 der Frischwasserzufuhrleitung 80 jeweils nur dann geöffnet und dadurch Frischwasser in den Vorratsbehälter 212 geleitet wird, wenn das Flüssigkeitsniveau im Vorratsbehälter 212 die, durch den Vorratsbehälter-Niveausensor definierte, untere Flüssigkeitsniveaugrenze unterschreitet. Das maximale obere Flüssigkeitsniveau im Vorratsbehälter 212 ist durch dessen Überlauf 224 definiert. Mit einer zweiten Ablaufpumpe 220, deren Saugseite mit dem Vorratsbehälter 212 verbunden ist, kann der Vorratsbehälter 212 entleert werden.

Bei der Ausführungsform von Fig. 2 kann anstatt oder zusätzlich zu dem Filter 216 auch an anderer Stelle ein Filter vorgesehen werden zur Filterung der dem Waschtank 8 entnommenen Waschflüssigkeit auf dem Weg zum Vorratsbehälter 212. Anstatt dessen oder zusätzlich kann auch ein Filter auf dem Weg der Vorreinigungsflüssigkeit von dem Vorratsbehälter 212 zu dem Sprühkopf 52 vorgesehen werden.

## Patentansprüche

1. Verfahren zum Betrieb einer Geschirrspülmaschine (100; 200) in Form eines Programmautomaten, insbesondere einer gewerblichen Geschirrspülmaschine, welche eine Behandlungskammer (4) aufweist, wobei in der Behandlungskammer (4) durch Waschdüsen versprühte Waschflüssigkeit (14, 16) und durch Klarspüldüsen (24, 26) versprühte Klarspülflüssigkeit in einen Waschtank (8) fließen, aus welchem die Waschflüssigkeit mittels einer Waschpumpe (10) zu den Waschdüsen (14, 16) rezirkulierbar ist, und wobei eine Vorreinigungsstation (48) vorgesehen ist, welche außerhalb der Behandlungskammer (4) angeordnet und ausgebildet ist zum Vorreinigen von Spülgut mittels Vorreinigungsflüssigkeit, bevor das Spülgut in die Geschirrspülmaschine (100; 200) gegeben und in der Behandlungskammer (4) gereinigt wird,
**dadurch gekennzeichnet,**
**dass** Abwasser aus dem Waschtank (8) mittels mindestens einer Pumpe (30, 66) der Vorreinigungsstation (48) zugeführt und dort als Vorreinigungsflüssigkeit verwendet wird.

2. Verfahren nach Anspruch 1, wobei
bauseitiges Frischwasser automatisch der Vorreinigungsstation (48) als Vorreinigungsflüssigkeit zugeführt wird, falls die verfügbare Menge an Waschtankabwasser nicht zur Vorreinigung des Spülgutes ausreicht.

3. Verfahren nach Anspruch 1 oder 2, wobei
das Waschtankabwasser zuerst aus dem Waschtank (8) in einen Vorratsbehälter (212) geleitet wird, bevor es dann aus diesem Vorratsbehälter (212) mittels einer Pumpe (66) der Vorreinigungsstation (48) zugeführt wird.

4. Verfahren nach Anspruch 1 oder 2, wobei
das Waschtankabwasser direkt aus dem Waschtank (8) mittels einer Pumpe (66) zu der Vorreinigungsstation (48) gefördert wird.

5. Verfahren nach einem der vorhergehenden Ansprüche, wobei
das Waschtankabwasser gefiltert wird, bevor es in der Vorreinigungsstation (48) wieder verwendet wird.

6. Geschirrspülmaschine in Form eines Programmautomaten (100; 200), insbesondere gewerbliche Geschirrspülmaschine, welche folgendes aufweist:
- eine Behandlungskammer (4), die Waschdüsen (14, 16) und Klarspüldüsen (24, 26) enthält; und
- einen Waschtank (8), in welchen durch die Waschdüsen (14, 16) versprühte Waschflüssigkeit und durch die Klarspüldüsen (24, 26) versprühte Klarspülflüssigkeit fließen und aus welchem Waschflüssigkeit mittels einer Waschpumpe (10) zu den Waschdüsen (14, 16) zurückrezirkulierbar ist; wobei ferner eine Vorreinigungsstation (48) vorgesehen ist, welche außerhalb der Behandlungskammer (4) angeordnet und ausgebildet ist zum Vorreinigen von Spülgut mittels Vorreinigungsflüssigkeit, bevor das Spülgut in die Geschirrspülmaschine (100; 200) gegeben und in der Behandlungskammer (4) gereinigt wird,
**dadurch gekennzeichnet,**
**dass** ein Abwassertransfersystem (102; 202) von dem Waschtank (8) zu der Vorreinigungsstation (48) vorgesehen ist zur automatischen Entnahme von Waschtankabwasser aus dem Waschtank (8) und zur Zufuhr des entnommenen Waschtankabwassers als Vorreinigungsflüssigkeit zu der Vorreinigungsstation (48), wobei das Abwassertransfersystem (102; 202) eine Transferpumpe (66) aufweist.

7. Geschirrspülmaschine nach Anspruch 6, wobei
ein Frischwasserzufuhrsystem (V3, 80) vorgesehen ist zum automatischen Zuführen von bauseitigem Frischwasser als Vorreinigungsflüssigkeit zu der Vorreinigungsstation (48), wenn von der Vorreinigungsstation (48) ein Bedarfsignal nach Vorreinigungsflüssigkeit vorliegt, jedoch die verfügbare Menge an Waschtankabwasser einen vorbestimmten unteren Wert erreicht oder unterschritten hat.

8. Geschirrspülmaschine nach Anspruch 6 oder 7, wobei
das Abwassertransfersystem (202) einen Vorratsbehälter (212) aufweist, welcher zur Aufname von Waschtankabwasser aus dem Waschtank (8) angeordnet ist und aus welchem Flüssigkeit als Vorreinigungsflüssigkeit mittels der Pumpe (66) der Vorreinigungsstation (48) zuführbar ist.

9. Geschirrspülmaschine nach Anspruch 6 oder 7, wobei
das Abwassertransfersystem (102) die Pumpe (66) in einer Transferleitung (62) von dem Waschtank (8) zu der Vorreinigungsstation (48) aufweist, mittels welcher Waschtankabwasser als Vorreinigungsflüssigkeit direkt, ohne Zwischenspeicherung, aus dem Waschtank (8) zu der Vorreinigungsstation (48) förderbar ist.

10. Geschirrspülmaschine nach einem der Ansprüche 6 bis 9, wobei
das Abwassertransfersystem (102; 202) einen Filter (216) zum Filtern des Waschtankabwassers auf dem Weg vom Waschtank (8) zur Vorreinigungsstation (48) aufweist.

## Claims

1. Operating method for a dishwasher (100; 200) in the form of a programmable machine, in particular a commercial dishwasher, which has a treatment chamber (4), wherein, in the treatment chamber (4), washing liquid (14, 16) sprayed through washing nozzles and clear-rinsing liquid sprayed through clear-rinsing nozzles (24, 26) flow into a wash tank (8), from which the washing liquid can be recirculated to the washing nozzles (14, 16) by means of a washing pump (10), and wherein a pre-cleaning station (48) is provided, which is disposed outside the treatment chamber (4) and is configured to pre-clean washware by means of pre-cleaning liquid, before the washware is introduced into the dishwasher (100; 200) and cleaned in the treatment chamber (4), **characterized in that** waste water from the wash tank (8) is fed to the pre-cleaning station (48) by means of at least one pump (30, 66) and is used as pre-cleaning liquid there.

2. Method according to Claim 1, wherein on-site fresh water is automatically fed as pre-cleaning liquid to the pre-cleaning station (48) if the available quantity of wash tank waste water is insufficient to pre-clean the washware.

3. Method according to Claim 1 or 2, wherein the wash tank waste water is first led out of the wash tank (8) into a reservoir (212), before then being fed from this reservoir (212) to the pre-cleaning station (48) by means of a pump (66).

4. Method according to Claim 1 or 2, wherein the wash tank waste water is conveyed directly from the wash tank (8) to the pre-cleaning station (48) by means of a pump (66).

5. Method according to one of the preceding claims, wherein the wash tank waste water is filtered before being reused in the pre-cleaning station (48).

6. Dishwasher in the form of a programmable machine (100; 200), in particular a commercial dishwasher, having the following:
- a treatment chamber (4) containing washing nozzles (14, 16) and clear-rinsing nozzles (24, 26); and
- a wash tank (8), into which washing liquid sprayed through the washing nozzles (14, 16) and clear-rinsing liquid sprayed through the clear-rinsing nozzles (24, 26) flow and from which washing liquid can be recirculated back to the washing nozzles (14, 16) by means of a washing pump (10);
wherein furthermore a pre-cleaning station (48) is provided, which is disposed outside the treatment chamber (4) and is configured to pre-clean washware by means of pre-cleaning liquid before the washware is introduced into the dishwasher (100; 200) and cleaned in the treatment chamber (4),
**characterized in that** a waste water transfer system (102; 202) from the wash tank (8) to the pre-cleaning station (48) is provided for the automatic removal of wash tank waste water from the wash tank (8) and for the supply of the removed wash tank waste water as pre-cleaning liquid to the pre-cleaning station (48), wherein the waste water transfer system (102; 202) has a transfer pump (66).

7. Dishwasher according to Claim 6, wherein a fresh water supply system (V3, 80) is provided for automatically feeding on-site fresh water as pre-cleaning liquid to the pre-cleaning station (48), whenever a demand signal for pre-cleaning liquid is obtained from the pre-cleaning station (48), yet the available quantity of wash tank waste water has reached or fallen below a preset lower value.

8. Dishwasher according to Claim 6 or 7, wherein the waste water transfer system (202) has a reservoir (212), which is arranged to receive wash tank waste water from the wash tank (8) and from which liquid can be fed as pre-cleaning liquid to the pre-cleaning station (48) by means of a pump (66).

9. Dishwasher according to Claim 6 or 7, wherein the waste water transfer system (102) has a pump (66) in a transfer pipe (62) from the wash tank (8) to the pre-cleaning station (48), by means of which wash tank waste water can be conveyed as pre-cleaning liquid directly, without intermediate storage, from the wash tank (8) to the pre-cleaning station (48).

10. Dishwasher according to one of Claims 6 to 9, wherein the waste water transfer system (102; 202) has a filter (216) for filtering the wash tank waste water on the way from the wash tank (8) to the pre-cleaning station (48).

## Revendications

1. Procédé pour le fonctionnement d'un lave-vaisselle (100 ; 200) sous la forme d'un automate programmable, en particulier d'un lave-vaisselle industriel, qui présente une chambre de traitement (4), du liquide de lavage (14, 16) pulvérisé dans la chambre de traitement (4) par des buses de lavage et du liquide de rinçage pulvérisé par des buses de rinçage (24, 26) s'écoulant dans un réservoir de lavage (8), depuis lequel le liquide de lavage peut être recirculé au moyen d'une pompe de lavage (10) vers les buses de lavage (14, 16), et dans lequel un poste de prélavage (48) est prévu, lequel est disposé en dehors de la chambre de traitement (4) et est réalisé de manière à prélaver la vaisselle au moyen d'un liquide de prélavage, avant que la vaisselle ne soit introduite dans le lave-vaisselle (100 ; 200) et ne soit lavée dans la chambre de traitement (4), **caractérisé en ce que**
l'eau usée provenant du réservoir de lavage (8) est acheminée au moyen d'au moins une pompe (30, 66) au poste de prélavage (48) et y est utilisée comme liquide de prélavage.

2. Procédé selon la revendication 1, dans lequel de l'eau fraîche du système d'alimentation est acheminée automatiquement au poste de prélavage (48) sous forme de liquide de prélavage, si la quantité d'eau usée disponible dans le réservoir de lavage ne suffit pas pour le prélavage de la vaisselle.

3. Procédé selon la revendication 1 ou 2, dans lequel l'eau usée du réservoir de lavage est conduite d'abord hors du réservoir de lavage (8) dans un réservoir de stockage (212) avant d'être ensuite acheminée depuis ce réservoir de stockage (212) au moyen d'une pompe (66) jusqu'au poste de prélavage (48).

4. Procédé selon la revendication 1 ou 2, dans lequel l'eau usée est refoulée directement hors du réservoir de lavage (8) au moyen d'une pompe (66) jusqu'au poste de prélavage (48).

5. Procédé selon l'une quelconque des revendications précédentes, dans lequel
l'eau usée du réservoir de lavage est filtrée, avant d'être à nouveau utilisée dans le poste de prélavage (48).

6. Lave-vaisselle sous forme d'un automate programmable (100 ; 200), notamment lave-vaisselle industriel, présentant les composants suivants :
- une chambre de traitement (4) qui contient des buses de lavage (14, 16) et des buses de rinçage (24, 26) ; et
- un réservoir de lavage (8), dans lequel s'écoulent du liquide de lavage pulvérisé par les buses de lavage (14, 16) et du liquide de rinçage pulvérisé par les buses de rinçage (24, 26), et hors duquel du liquide de lavage peut être recirculé au moyen d'une pompe de lavage (10) jusqu'aux buses de lavage (14, 16) ; un poste de prélavage (48) étant en outre prévu, lequel est disposé en dehors de la chambre de traitement (4) et est réalisé de manière à prélaver la vaisselle au moyen d'un liquide de prélavage, avant que la vaisselle ne soit introduite dans le lave-vaisselle (100 ; 200) et ne soit lavée dans la chambre de traitement (4),
**caractérisé en ce**
**qu'**un système de transfert d'eau usée (102 ; 202) depuis le réservoir de lavage (8) jusqu'au poste de prélavage (48) est prévu pour prélever automatiquement de l'eau usée du réservoir de lavage hors du réservoir de lavage (8) et pour acheminer l'eau usée prélevée du réservoir de lavage en tant que liquide de prélavage jusqu'au poste de prélavage (48), le système de transfert d'eau usée (102 ; 202) présentant une pompe de transfert (66).

7. Lave-vaisselle selon la revendication 6, dans lequel
un système d'alimentation en eau fraîche (V3, 80) est prévu pour alimenter automatiquement de l'eau fraîche du système d'alimentation en tant que liquide de prélavage jusqu'au poste de prélavage (48), lorsqu'un signal de besoin en liquide de prélavage est émis par le poste de prélavage (48), mais que la quantité d'eau usée du réservoir de lavage a atteint ou est descendue en dessous d'une valeur inférieure prédéterminée.

8. Lave-vaisselle selon la revendication 6 ou 7, dans lequel le système de transfert d'eau usée (202) présente un réservoir de stockage (212) qui est disposé de manière à recevoir l'eau usée du réservoir de lavage provenant du réservoir de lavage (8) et hors duquel du liquide peut être acheminé en tant que liquide de prélavage au moyen de la pompe (66) au poste de prélavage (48).

9. Lave-vaisselle selon la revendication 6 ou 7, dans lequel le système de transfert d'eau usée (102) présente la pompe (66) dans une conduite de transfert (62) du réservoir de lavage (8) au poste de prélavage (48), au moyen de laquelle de l'eau usée du réservoir de lavage peut être refoulée directement sous forme de liquide de prélavage, sans stockage intermédiaire, hors du réservoir de lavage (8) jusqu'au poste de prélavage (48).

10. Lave-vaisselle selon l'une quelconque des revendications 6 à 9, dans lequel le système de transfert d'eau usée (102 ; 202) présente un filtre (216) pour filtrer l'eau usée du réservoir de lavage dans son trajet depuis le réservoir de lavage (8) jusqu'au poste de prélavage (48).
